# EUROPÄISCHE PATENTSCHRIFT

(11) **EP 0 033 534 B1**
(45) Veröffentlichungstag und Bekanntmachung des Hinweises auf die Patenterteilung: **09.03.1983**
(21) Anmeldenummer: 81100723.6
(22) Anmeldetag: 02.02.1981
(51) Int. Cl.: A47F 7/16

(54) **Verkaufshilfe zum Lagern und Vorführen von hängenden Stoffen, insbesondere von Heimtextilien**
Selling aid for storing and putting on display suspended cloths, especially home textiles
Stand pour le rangement et l'exposition d'étoffes suspendues

(30) Priorität: 05.02.1980 DE 3004069
(43) Veröffentlichungstag der Anmeldung: 12.08.1981
(73) Patentinhaber: Gardisette Holding AG, CH-6003 Luzern (CH)
(72) Erfinder: Mulder, Johannes Marinus, NL-4872 AK Etten-Leur (NL); Muller, Charles Theodorus, NL-5062 CV Oisterwijk (NL); Schmitz, Han, B-2120 Schoten (BE)
(74) Vertreter: Rau, Manfred, Dr. Dipl.-Ing.

## Beschreibung

Die Erfindung betrifft eine Verkaufshilfe gemäß dem Oberbegriff des Anspruches 1.

Aus der DE-B-1 302 996 ist eine derartige Verkaufshilfe bekannt, bei der ortsfest unter der Decke eines Raumes Tragschienen angebracht sind, an denen wiederum zueinander parallele Lagerbahnen angebracht sind, die mit einer Vorführbahn verbunden sind. Eine solche Verkaufshilfe kann nur fest installiert werden und ist nicht in einfacher Weise in unterschiedlichen Größen herstellbar.

Aus der DE-A 2 248 243 ist eine Unterdecke für Demonstrationsräume, insbesondere für Verkaufsräume von Heimtextilien bekannt, die ein Bahnsystem von sich kreuzenden Gleitbahnen aufweist. Hierbei werden die Gleitbahnen durch im Abstand und parallel zueinander verlaufende gerade Führungsleisten gebildet. Außerdem sind die Führungsleisten mittels bogenförmig ausgebildeter Eckgleiter zu geschlossenen, jeweils ein Deckenfeld begrenzenden Rahmen verbunden. Jeweils zwischen den einander benachbarten Seiten zweier Rahmen wird dann eine Gleitbahn gebildet. Eine solche Konstruktion ist außerordentlich aufwendig und für eine Verkaufshilfe ebenfalls nicht geeignet.

Der Erfindung liegt daher die Aufgabe zugrunde, eine Verkaufshilfe gemäß dem Oberbegriff des Anspruches 1 so auszugestalten, daß sie zu dem gattungsgemäßen Zweck besonders gut geeignet und in einfacher Weise zu verschieden großen Einheiten zusammengestellt werden kann.

Diese Aufgabe wird bei der gattungsgemäß vorausgesetzten Verkaufshilfe durch die Merkmale des Kennzeichnungsteiles des Anspruches 1 gelöst. Bei einer solchen Verkaufshilfe können die Platten seitlich aneinandergesetzt werden, wobei sie durch das Einsetzen in das sie tragende Traggestell gleichzeitig zueinander justiert werden, so daß die jeweilige Vorführbahn in einer Platte mit den zugeordneten Vorführbahnen benachbarter Platten eine durchgehende Vorführbahn bildet. Diese durchgehende Vorführbahn ist vor dem Traggestell, so daß eine gleitend in ihr aufgehängte Gardine oder ein entsprechender Vorhang über die volle Breite aller Platten gezogen bzw. geschoben werden kann.

Vorteilhafte Ausgestaltungen der Erfindung ergeben sich aus den Unteransprüchen. Ein Ausführungsbeispiel der Erfindung wird nachfolgend anhand der Zeichnung erläutert. Es zeigt
Figur 1 eine perspektivische Darstellung einer Verkaufshilfe gemäß der Erfindung,
Figur 2 eine mit Gleitbahnen versehene Platte der erfindungsgemäßen Verkaufshilfe in einer perspektivischen Ansicht auf ihre Unterseite,
Figur 3 einen Schnitt durch eine Platte gemäß der Schnittlinie 111-111 in Fig. 2,
Figur 4 einen Schnitt durch eine Platte gemäß der Schnittlinie IV-IV in Fig. 2,
Figur 5 einen stark vergrößerten Teilausschnitt aus Fig. 4,
Figur 6 eine Gelenkkette für die Verkaufshilfe in Seitenansicht,
Figur 7 eine Unteransicht der Gelenkkette gemäß Sichtpfeil VII in Fig. 6 und
Figur 8 einen Schnitt durch die Gelenkkette gemäß der Schnittlinie VIII-VIII in Fig. 6.

In Fig. 1 ist eine Verkaufshilfe für Gardinen und Vorhänge dargestellt, die durch seitlich aneinandergereihte Platten 1 und ein sie abstützendes Traggestell 2 gebildet ist. Das Traggestell besteht aus leiterähnlichen Elementen 3, die jeweils aus einer vorderen Stütze 4 und einer hinteren Stütze 5 gebildet sind, die beide parallel zueinander und senkrecht verlaufen und die durch einige im Abstand voneinander angeordnete Streben 6 starr miteinander verbunden sind. Die Stützen 4, 5 haben zweckmäßigerweise einen quadratischen Querschnitt und sind als entsprechende Hohlprofile ausgebildet. Die Streben 6 bestehen zweckmäßigerweise aus dem gleichen Profilmaterial. In der Nähe ihrer oberen Enden, aber kurz unterhalb dieser oberen Enden der Stützen 4, 5 ist noch ein den Streben 6 gleichartiger Querholm 7 angebracht.

Jeweils zwei benachbarte leiterartige Elemente 3 werden im Bereich der beiden hinteren Stützen 5 durch rechteckige Rahmen 8 miteinander verbunden, die zweckmäßigerweise aus dem gleichen Profilmaterial wie die Stützen 4, 5 und die Streben 6 und Querholme 7 gebildet sind. Die vertikalen Rahmenteile 9 werden mit den jeweils benachbarten hinteren Stützen 5 mittels Schrauben 10 verschraubt. Die horizontalen Rahmenteile 11 sind aus ästhetischen Gründen in einer Ebene mit jeweils zugeordneten Streben 6 angeordnet. Zwischen jeweils zwei benachbarten, mittels eines Rahmens 8 miteinander verbundenen leiterartigen Elementen 3 ist eine zwischen den beiden entsprechenden oberen Querholmen 7 gehaltene Platte 1 abgestützt. Sie weist in ihren seitlichen Seitenrändern 12, 13, die also parallel zu den Querholmen 7 angeordnet werden, im Abstand einer vorderen Stütze 4 zur zugeordneten hinteren Stütze 5 sich vertikal erstreckende Ausnehmungen 14 und 15 auf. Die beiden hinteren Ausnehmungen 15 sind in der Schnittstelle zwischen jeweils einem seitlichen Seitenrand 12 bzw. 13 und dem hinteren Seitenrand 16 der Platte 1 ausgebildet und bestehen aus Einschnitten, deren Tiefe in Richtung eines seitlichen Seitenrandes 12 bzw. 13 gesehen etwa der entsprechenden Tiefe der hinteren Stütze 5 in der Ebene eines Elementes 3 entspricht. Die Breite einer solchen hinteren Ausnehmung 15 entspricht der halben Breite einer hinteren Stütze 5. Die Abmessungen einer vorderen Ausnehmung 14 sind gleich. Dies hat zur Folge, daß die einander zugeordneten vorderen Ausnehmungen 14 bzw. hinteren Ausnehmungen 15 zweier benachbarter mit ihren einander zugeordneten seitlichen Seitenrändern 12 bzw. 13 aneinandergelegten Platten 1 jeweils eine Fläche begrenzen, durch die das obere Ende einer Stütze 4 bzw. 5 gerade hindurchragen kann. Hierdurch werden zwei benachbarte Platten zueinander justiert, und zwar in der Weise, daß ihre hinteren Seitenränder 16 und ihre vorderen Seitenränder 17 miteinander fluchten.

Die seitlichen Seitenränder 12, 13 sind ebenfalls mit einer mindestens zwischen den vorderen und hinteren Ausnehmungen 14, 15 verlaufenden rinnenartigen Ausnehmung 18 versehen, deren Höhe mindestens gleich der Höhe eines Querholms 7 und deren Breite mindestens gleich der halben Breite eines solchen Querholms ist, so daß die beim Stoßen zweier benachbarter Platten längs ihrer seitlichen Seitenränder 12 bzw. 13 durch die einander ebenfalls überdeckenden rinnenartigen Ausnehmungen 18 gebildete Röhre einen solchen Querholm 7 aufnehmen kann, wobei sich jede Platte 1 mit ihrem die entsprechende rinnenartige Ausnehmung 18 nach oben begrenzenden Flansch 19 auf der Oberseite des Querholms 7 abstützt. Gleichzeitig verschwindet dieser hierdurch unsichtbar in den beiden einander zugewandten rinnenartigen Ausnehmungen 18 zweier benachbarter Platten 1. Durch die geschilderte Ausgestaltung werden benachbarte Platten miteinander fluchtend und fest zwischen einem aus mehreren leiterartigen Elementen 3 und Rahmen 8 gebildeten Traggestell 2 gehalten.

Jede Platte weist eine größere Zahl von parallel zueinander und parallel zu den seitlichen Seitenrändern 12, 13 verlaufenden, als Lagerbahnen 20 dienenden Gleitbahnen auf, die kurz vor dem hinteren Seitenrand 16 verschlossen enden.

Die dem vorderen Seitenrand 17 zugewandten Enden der Lagerbahnen 20 sind durch eine rechtwinklig zu ihnen und parallel zum vorderen Seitenrand 17 verlaufende, als Vorführbahn 21 dienende Gleitbahn miteinander verbunden. Parallel zu dieser ersten Vorführbahn 21 ist eine zweite Vorführbahn 22 mit einem Abstand von 10 bis 15 cm zur ersten Vorführbahn 21 angeordnet, die ebenfalls die Lagerbahnen 20 untereinander verbindet. Der Abstand benachbarter Lagerbahnen beträgt 5 bis 10 cm. Die beiden Vorführbahnen 21, 22 enden offen jeweils an den seitlichen Seitenrändern 12, 13, so daß bei der geschilderten Anordnung benachbarter Platten 1 deren entsprechenden ersten Vorführbahnen 21 und zweiten Vorführbahnen 22 jeweils geradlinig fluchtend ineinander übergehen. Damit die dem vorderen Seitenrand 17 näherliegende zweite Vorführbahn 22 auch aus den Lagerbahnen 20 erreichbar ist, sind die beiden Vorführbahnen 21, 22 durch jeweils mit den Lagerbahnen 20 fluchtende als Verbindungsbahnen 23 dienende Gleitbahnen verbunden. Beide Vorführbahnen 21, 22 liegen von dem vorderen Seitenrand 17 aus gesehen vor den vorderen Ausnehmungen 14, d. h. sie befinden sich in einem über das Traggestell 2 vorkragenden Bereich der Platten 1.

Wie insbesondere aus den Fig. 3 und 4, aber auch aus Fig. 2 hervorgeht, haben die Gleitbahnen ein geschlitztes Kastenprofil, wie es bei Gardinenschienen üblich ist.

Um ein solches Profil zu erzeugen, besteht die Platte aus einem einstückigen Tiefziehteil 24, das mit die Lagerbahnen 20, die Vorführbahnen 21, 22 und die Verbindungsbahnen 23 seitlich und an ihrem Grunde begrenzenden Rinnen 25 versehen ist. Die Seitenwände 26 dieser Rinnen 25 verlaufen zum (oben liegenden) Boden 27 der Rinnen sich verjüngend, damit ein Entformen dieses Tiefziehteils 24 nach dem Tiefziehen leichter möglich ist. Die Seitenwände 26 sind auf ihrer den Böden 27 der Rinnen 25 abgewandten, also unten liegenden Enden ebenfalls durch Begrenzungsflächen 28 miteinander verbunden, da das gesamte Tiefziehteil 24 ja aus einer dicken Kunststofffolie, beispielsweise aus Polyäthylen, tiefgezogen wird. Auf diese Begrenzungsflächen sind Plattenkörper aufgeklebt oder aufgeschweißt, die jeweils über die Rinnen 25 vorstehen und unter Freilassung eines mittig angeordneten Schlitzes 29 jeweils ein Paar von Gleitflanschen 30, 31 bilden. Hierzu sind drei Arten von Plattenkörpern notwendig, nämlich langgestreckte, die Lagerbahnen 20 in Längsrichtung begrenzende Plattenkörper 32, die durch einen hinteren Verbindungssteg 33, der auch gleichzeitig die Endbegrenzung der Lagerbahnen 20 bildet, einstückig miteinander verbunden sein können. Weiterhin sind verhältnismäßig kurze Plattenkörper 34 notwendig, die die Verbindungsbahnen 23 beidseitig und die Vorführbahnen 21, 22 jeweils einseitig begrenzen. Die den Lagerbahnen 20 zugewandte erste Vorführbahn 21 wird einseitig noch von den entsprechenden Seiten der langen Plattenkörper 32 begrenzt.

Die dem vorderen Seitenrand 17 zugewandte Seite der zweiten Vorführbahn 22 wird durch einen dritten langgestreckten Plattenkörper 35 begrenzt, der sich längs dieses vorderen Seitenrandes 17 erstreckt. Aus Gründen der Stabilität ist das fest mit diesen Plattenkörpern 32, 34, 35 verbundene Tiefziehteil 24 mit seiner den Plattenkörpern 32, 34, 35 abgewandten, also oberen Seite der Böden 27 gegen eine Verstärkungsplatte 36, bei der es sich in der Regel um eine sogenannte Spanplatte handeln kann, mittels Schrauben 37 geschraubt und/oder mittels einer Klebstoffschicht 38 geklebt. Wie Fig. 4 zeigt, werden die oberen, die Platten 1 auf den Querholmen 7 abstützenden, die rinnenartigen Ausnehmungen 18 begrenzenden Flansche 19 durch entsprechende Bereiche des Tiefziehteils 24 und die zugeordneten Seitenränder der Verstärkungsplatte 36 gebildet. Die jeweils sich entlang der seitlichen Seitenränder 12, 13 erstreckenden Plattenkörper 32, 34, 35 decken die Querholme nach unten ab, bilden also die untere Begrenzung der rillenartigen Ausnehmungen 18.

Wie insbesondere aus Fig. 2 erkennbar ist, sind die Ecken der Plattenkörper 32, 34 an den Kreuzungspunkten 39 der ersten Vorführbahn 21 mit den Lagerbahnen 20 und den Verbindungsbahnen 23 viertelkreisförmig abgerundet. Gleiches gilt für die Ecken der Plattenkörper 34 an den Einmündungsstellen 40 der Verbindungsbahnen 23 in die zweite Vorführbahn 22.

Zum Halten und Transportieren von Stoffbahnen, insbesondere Gardinen 41 und Vorhängen 42 in den Gleitbahnen dienen sogenannte Gelenkketten 43. Sie bestehen aus für Gardinen 41 bzw. Vorhänge 42 geeigneten Gleitaufhängern 44, die etwa ein T-Profil aufweisen und mit ihrem oberen Quersteg 45 auf den Gleitflanschen 30, 31 aufliegen und mit ihrem Längssteg 46 durch den Schlitz 29 aus der jeweiligen Gleitbahn nach unten herausragen. An ihrem unteren Ende sind sie mit einer Öse 47 versehen, an der dann die Gardine 41 bzw. der Vorhang 42 aufgehängt wird.

Die in fortlaufender Folge angeordneten Gleitaufhänger 44 sind jeweils mittels eines sogenannten Filmscharniers 48 miteinander verbunden. Derartige Filmscharniere bestehen aus dünnen Stegen, die zwei benachbarte, in einem geringen Abstand voneinander befindliche Gleitaufhänger 44 miteinander verbinden und einstückig mit diesen ausgebildet sind. Diese Ausgestaltung ermöglicht es, eine Gelenkkette 43 insgesamt einstückig aus einem entsprechend geeigneten, spritzfähigen Kunststoff, beispielsweise einem geeigneten Polypropylen, herzustellen. Die Querstege 45 sind jeweils symmetrisch zur Längsrichtung der Gelenkkette ausgebildet, und zwar verjüngen sie sich - jeweils von der Mittel-Längsachse 49 aus - zur Seite hin etwa trapezförmig, so daß auf ihrer Unterseite beiderseits des jeweiligen Längssteges 46 jeweils eine etwa dreieckförmige, zur Seite hin spitz zulaufende Gleitfläche 50 gebildet wird. Die beiden Gleitflächen 50 eines Quersteges 45 und sämtliche Gleitflächen 50 einer Glenkkette 43 liegen in einer gemeinsamen - horizontalen - Ebene, so daß sämtliche Gleitflächen 50 einer Gelenkkette 43 auf den zugeordneten Teilen der Gleitflansche 30, 31 einer Lagerbahn 20 aufliegen.

Durch die trapezförmige Verriegelung der Querstege 45 zur Seite hin wird erreicht, daß trotz der nur geringen Erstreckung jedes Filmscharniers 48 in Richtung der Mittel-Längsachse 49, welche Erstreckung beispielsweise etwa 2 mm betragen kann, die Gelenkkette um einen verhältnismäßig engen Radius gebogen werden kann, bis zwei einander benachbarte Seitenkanten 51 zweier benachbarter Querstege gegeneinanderstoßen. Dieser minimale Radius, um den benachbarte Gleitaufhänger 44 der Gelenkkette 43 gebogen werden können, ist höchstens so groß wie der Radius der bereits erwähnten Abrundungen 52 der Plattenkörper 32, 34 an den Kreuzungspunkten 39 und der Plattenkörper 34 an den Einmündungsstellen 40. Die Gleitflächen 50 der Querstege 45 gehen jeweils mittels einer etwa zylinderabschnittsförmig nach oben gekrümmten Übergangsfläche 53 in die Seitenkanten 51 über.

An den Längsstegen 46 sind - beginnend an den Gleitflächen 50 - sich nach unten und seitwärts zur Mittel-Längsachse 49 erstreckende, etwa zylindersegmentförmig ausgebildete Seitenfürhrungen 54 ausgebildet. Die maximale seitliche Erstreckung a der beiden auf beiden Seiten eines Längssteges 46 angebrachten Seitenführungen 54 im Bereich unmittelbar unterhalb der Gleitflächen 50 ist höchstens so groß, vorzugsweise aber um ein geringfügiges Seitenspiel kleiner als die Breite b eines Schlitzes 29. Hierdurch ist sichergestellt, daß auch bei einer Berührung zwischen den Seitenführungen 54 und der zugeordneten Schlitzbegrenzungskante 55 nur eine angenähert linienförmige Berührung stattfindet, so daß auch die Reibungskräfte sehr gering sind. Außerdem sind Verkantungen und damit Klemmeffekte zwischen den Gleitaufhängern 44 und den Lagerbahnen 20 ausgeschlossen. Die gleichen vorteilhaften Effekte gelten im Hinblick auf die bereits geschilderte Ausgestaltung der Querstege 45 mit ihren Gleitflächen 50.

An den beiden äußersten, also endseitigen Gleitaufhängern 44' einer Gelenkkette 43 sind verhältnismäßig große, plattenförmige Führungs-Querstege 56 ausgebildet. Diese Führungs-Querstege 56 sind - wie aus Fig. 7 hervorgeht - quer zur Mittel-Längsachse 49 breiter ausgebildet als die Querstege 45. Außerdem sind sie in Richtung der Mittel-Längsachse 49 erheblich länger, als die Querstege 45. Hierdurch bilden sie in der Draufsicht eine Fläche, die auf jeden Fall in allen Richtungen eine größere Erstreckung hat, als der größte lichte Abstand c (siehe Fig. 2) der Plattenkörper 32, 34 an den Kreuzungspunkten 39 bzw. den Einmündungsstellen 40, so daß trotz der durch die Abrundungen 52 gegebenen erheblichen Querschnittserweiterungen der Schlitze 29 keine Gefahr besteht, daß die eine Seite eines Quersteges 45 sich an einem solchen Kreuzungspunkt 39 bzw. einer Einmündungsstelle 40 aus der entsprechen - den Lagerbahn 20 bzw. einer der Vorführbahnen 21 bzw. 22 « ausfädeln kann.

Die Führungs-Querstege 56 haben auf ihrer dem nächsten Gleitaufhänger 44 benachbarten Seite eine in gleicher Weise wie bei den normalen Gleitaufhängern 44 verlaufende Seitenkante 51', von der aus eine Übergangsfläche 53' sich zu einer ebenfalls sehr schmal ausgebildeten Gleitfläche 50' erstreckt, die ebenfalls mit den anderen Gleitflächen 50 in einer Ebene liegt. Von dieser jeweiligen Gleitfläche 50' aus erstreckt sich eine nach oben, also von den Ösen 47 weg gerichtete Auflauffläche 57 zur endseitigen Kante 58 des jeweiligen Führungsquersteges 56. In den beiden endseitigen Gleitaufhängern 44' ist oberhalb der Öse 47 eine weitere Öse ausgebildet, in die eine Zugstange oder eine Zugschnur eingehängt werden kann. Auf den jeweiligen endseitigen Gleitaufhänger 44' werden also nicht nur in Richtung der Mittel-Längsachse 49 wirkende Kräfte, sondern auch senkrecht nach unten wirkende Kräfte aufgebracht. Aus diesem Grunde ist die geschilderte Ausgestaltung der Führungs- . Querstege 56 vorteilhaft, weil einerseits eine leichtgängige, weitgehend reibungsfreie Verschiebung innerhalb der Lagerbahnen 20 bzw. Vorführbahnen 21, 22 möglich ist, andererseits aber ein Ausfädeln der Gelenkkette aus diesen Bahnen ausgeschlossen ist. In diesem Zusammenhang sei der guten Ordnung halber darauf hingewiesen, daß der lichte Abstand c von Plattenkörpern 32, 34 im Bereich der Kreuzungspunkte 39 bzw. der Einmündungsstellen 40 kleiner ist als der kleinste Abstand d zwischen einer Seitenführung 54 eines Gleitaufhängers 44 und der abgewandten Außenkante des zugehörigen Quersteges 45, so daß auch die normalen Gleitaufhänger 44 an den Kreuzungspunkten 39 und den Einmündungsstellen 40 nicht aus den Bahnen 20, 21, 22 ausfädeln können.

Jeder Lagerbahn 20 ist eine solche Gelenkkette 43 zugeordnet, auf der eine Gardine 41 oder ein Vorhang 42 befestigt ist. Normalerweise hängen also diese Garinen 41 bzw. Vorhänge 42 in dem durch die Lagerbahnen 20 im Traggestell 2 gebildeten Lager. Um sie vorführen zu können, wird eine Gardine 41 bzw. ein Vorhang 42 aus der entsprechenden Lagerbahn vorgezogen und entweder geradlinig über die zugeordnete Verbindungsbahn 23 bis zur zugeordneten Einmündungsstelle 40 vorgezogen und dann in die zweite Vorführbahn 22 eingeschwenkt oder bereits an dem vorgelagerten Kreuzungspunkt 39 in die erste Vorführbahn 21 eingeschwenkt. Die zwei Vorführbahnen 21, 22 dienen primär dem Zweck, Gardinen und Vorhänge überlappend demonstrieren zu können, also die tatsächlichen Aufhängeverhältnisse an einem Fenster zu erreichen.

Es sei nachgetragen, daß selbstverständlich die Schlitzbreiten in den Vorführbahnen 21, 22 und den Verbindungsbahnen 23 identisch sind mit denen der Lagerbahnen 20.

Die oberen Querholme 7 können zusammen mit den oberen Enden der vorderen und hinteren Stützen 4, 5 auch zu einem Teil in Form eines liegenden Doppel-T ausgebildet sein, das dann mittels eines geeigneten Kragarms an einer Wand oder einer Decke befestigt wird, wodurch der unterhalb der Platten liegende Teil des Traggestells 2 überflüssig würde, ohne daß die Justierfunktionen der oberen Enden der Stützen 4, und der oberen Querholme 7 verloren gingen.

## Patentansprüche

1. Verkaufshilfe zum Lagern und Vorführen von hängenden Stoffen (41, 42), insbesondere von Heimtextilien, bestehend aus einer Trageinrichtung und mindestens einer hieran angebrachten Platte (1) mit nach unten offenen, winklig miteinander verbundenen Gleitbahnen, in denen die Stoffe (41, 42) tragende Gleitaufhänger (44, 44') ^{.} verschiebbar angeordnet sind, wobei die Gleitbahnen durch parallel zueinander und in geringem Abstand voneinander verlaufende und vor dem hinteren Seitenrand (16) der Platte (1) verschlossen endende Lagerbahnen (20) und mindestens eine die Lagerbahnen (20) an jeweils ihrem vorderen Ende verbindende, etwa parallel zu dem vorderen Seitenrand (17) der Platte (1) verlaufende und offen in die seitlichen Seitenränder (12, 13) der Platte (1) endende Vorführbahn (21, 22) gebildet sind, dadurch gekennzeichnet, daß die Trageinrichtung durch ein Traggestell (2) gebildet ist, das Justiereinrichtungen zum fluchtenden Ausrichten und Anordnen der einander entsprechenden Vorführbahnen (21, 22) zweier benachbart angeordneter Platten (1) durch paarweise einander zugeordnete vordere und hintere Ausnehmungen (14, 15) in den seitlichen Seitenrändern (12, 13) der Platten (1) und durch von diesen aufgenommene im Querschnitt angepaßte Teile des Traggestells (2) gebildet sind und daß vom vorderen Seitenrand (17) aus gesehen die mindestens eine Vorführbahn (21, 22) vor den vorderen Ausnehmungen (14) verläuft.

2. Verkaufshilfe nach Anspruch 1, dadurch gekennzeichnet, daß zwischen den beiden Bereichen, die in den Paaren von Ausnehmungen (14, 15) aufgenommen sind, jeweils ein Querholm (7) der Trageinrichtung angeordnet ist, der in zugeordneten rinnenartigen Ausnehmungen (18) in den seitlichen Seitenrändern (12, 13) der Platten (1) angeordnet ist, und auf dem jeweils die rinnenartigen Ausnehmungen (18) nach oben begrenzende Flansche (19) jeder Platte (1) aufliegen.

3. Verkaufshilfe nach Anspruch 1, dadurch gekennzeichnet, daß das Traggestell (2) aus leiterartigen Elementen (3) gebildet ist, die im Bereich der Rückseite des Traggestells (2) miteinander lösbar verbindbar sind.

4. Verkaufshilfe nach einem der Ansprüche 1 bis 3, dadurch gekennzeichnet, daß jede Platte (1) aus einem einstückigen, die Gleitbahnen seitlich und nach oben begrenzende Rinnen aufweisenden Teil und aus an der Unterseite dieses Teils angebrachten Plattenkörpern (32, 34, 35) besteht, die mit ihren Rändern die Rinnen (25) unter Bildung von Gleitflanschen (30, 31) unter Freilassung jeweils eines Schlitzes (29) teilweise abdecken.

5. Verkaufshilfe nach Anspruch 4, dadurch gekennzeichnet, daß das die Rinnen (25) enthaltende Teil als Tiefziehteil (24) ausgebildet ist.

6. Verkaufshilfe nach Anspruch 4 oder 5, dadurch gekennzeichnet, daß das einstückige Teil und die Plattenkörper (32, 34, 35) aus Kunststoff bestehen.

7. Verkaufshilfe nach einem der Ansprüche 4 bis 6, dadurch gekennzeichnet, daß auf der Oberseite des einstückigen Teils eine Verstärkungsplatte (36) befestigt ist.

8. Verkaufshilfe mit mehreren Vorführbahnen nach einem der Ansprüche 1 bis 7, dadurch gekennzeichnet, daß die Vorführbahnen (21, 22) durch Verbindungsbahnen (23) miteinander verbunden sind.

9. Verkaufshilfe nach Anspruch 8, dadurch gekennzeichnet, daß die Verbindungsbahnen (23) mit den Lagerbahnen (20) fluchtend ausgebildet sind.

## Claims

1. Sales aid for storing and displaying or showing hanging materials (41, 42), in particular home textiles, consisting of a carrying or supporting arrangement and at least one plate (1) attached thereto, which plate (1) has gliding tracks open to the bottom and connected together at angles, in which tracks gliding hangers (44, 44' ) carrying the materials (41, 42) are displaceably arranged, the gliding tracks being formed by storage tracks (20) extending parallel to each other at a close distance apart and ending blind in front of the rear edge (16) of the plate (1) and by at least one display or demonstration track (21, 22) each connecting the storage tracks (20) to each other at their front ends and extending substantially parallel to the front edge (17) of the plate (1) and opening at its ends into the lateral edges (12, 13) of the plate (1), characterised in that the supporting arrangement is formed by a supporting structure (2), that adjustment devices for aligning and arranging the corresponding display tracks (21, 22) of two adjacent plates (1) are formed by front and rear recesses (14, 15) correspondingly arranged in pairs in the lateral edges (12, 13) of the plates (1) and by parts of the framework structure (2) which are suitably conforming or adapted in cross-section and received by these recesses (14, 15), and in that the one or more than one display track (21, 22) extends in front of the front recesses (14), viewed from the front edge (17).

2. Sales aid according to claim 1, characterised in that a transverse member (7) of the supporting or carrying arrangement is arranged between the two regions which are received in the pairs of recesses (14, 15), which transverse member (7) is arranged in associated channel-like recesses (18) in the lateral edges (12, 13) of the plates (1), and on which member (7) lies that flange (19) of each plate (1) which forms the upper boundary to the channel-like recesses (18).

3. Sales aid according to claim 1, characterised in that the carrying or supporting structure (2) is formed by ladder-like elements (3) which can be detachably connected together in the region of the rear of the carrying or supporting structure (2).

4. Sales aid according to one of the claims 1 to 3, characterised in that each plate (1) consists of a part which is in one piece and has channels forming lateral and upper boundaries to the gliding tracks and of plate bodies (32, 34, 35) arranged on the underside of the said part, the edges of which bodies (32, 34, 35) partly cover the channels (25) to form gliding flanges (30, 31), in each case leaving a slot (29).

5. Sales aid according to claim 4 characterised in that the part which contains the channels (25) is a deep drawn part (24).

6. Sales aid according to claim 4 or claim 5, characterised in that the part which is in one piece and the plate bodies (32, 34, 35) are made from a plastics or synthetic materials.

7. Sales aid according to one of the claims 4 to 6, characterised in that a reinforcing plate (36) is fixed to the upper side of the part which is in one piece.

8. Sales aid having a plurality of display or demonstration tracks according to one of the claims 1 to 7, characterised in that the display or demonstration tracks (21, 22) are joined together by connecting tracks (23).

9. Sales aid according to claim 8, characterised in that the connecting tracks (23) are in alignment with the storage tracks (20).

## Revendications

1. Auxiliaire de vente pour le stockage et la démonstration de tissus suspendus (41, 42), notamment de tissus d'ameublement, comprenant un dispositif porteur et fixée sur ce dernier au moins une plaque (1) avec des glissières reliées angulairement ensemble et ouvertes vers le bas, dans lesquelles des attaches coulissantes (44, 44') supportant des tissus (41, 42) sont montées déplaçables, les glissières étant constituées par les glissières de stockage (20) s'étendant parallèlement les unes aux autres et à une faible distance les unes des autres et étant fermées à leur extrémité située en avant du bord arrière (16) de la plaque (1), et par au moins une glissière de démonstration (21, 22) reliant les glissières de stockage (20) à chacune de leur extrémité avant et s'étendant approximativement parallèlement au bord latéral avant (17) de la plaque (1) et se terminant ouverte dans les bords latéraux (12, 13) de la plaque (1), caractérisé en ce que le dispositif porteur est constitué par un cadre porteur (2), que les dispositifs d'ajustement pour aligner et disposer des glissières de démonstration (21, 22) correspondant l'une à l'autre de deux plaques avoisinantes (1) sont constitués par des évidements (14, 15) avant et arrière associés par paires qui sont ménagés dans les bords latéraux (12, 13) des plaques (1) et par des pièces du cadre porteur (2) adaptées en section et venant se loger dans ces dernières et que, vu du bord latéral avant (17), au moins une glissière de démonstration (21, 22) s'étend devant les évidements avant (14).

2. Auxiliaire de vente selon la revendication 1, caractérisé en ce qu'une traverse (7) du dispositif porteur se trouve entre les deux zones situées dans les paires d'évidement (14, 15) et vient se loger dans les évidements associés (18) en forme de rigoles ménagés dans les bords latéraux (12, 13) des plaques (1), et sur laquelle viennent en appui les ailes (19) de chaque plaque (1) délimitant vers le haut les évidements (18) en forme de rigoles.

3. Auxiliaire de vente selon la revendication 1, caractérisé en ce que le cadre porteur (2) est formé d'éléments (3) en forme d'échelle, qui sont assemblés de manière amovible dans la partie arrière du cadre porteur (2).

4. Auxiliaire de vente selon une des revendications 1 à 3, caractérisé en ce que chaque plaque (1) est constituée d'une pièce monobloc munie de rigoles délimitant latéralement et vers le haut les glissières et de plaques (32, 34, 35) fixées sur le côté inférieur de cette pièce, qui recouvrent partiellement avec leurs bords les rigoles (25) en formant des ailes de glissement (30, 31) et en ménageant une fente (29).

5. Auxiliaire de vente selon la revendication 4, caractérisé en ce que la pièce munie des rigoles (25) est une pièce emboutie (24).

6. Auxiliaire de vente selon la revendication 4 ou 5, caractérisé en ce que la pièce monobloc et les plaques (32, 34, 35) sont en matière synthétique.

7. Auxiliaire de vente selon l'une des revendications 4 à 6, caractérisé en ce qu'une plaque de renfort (36) est fixée sur le côté supérieur de la pièce monobloc.

8. Auxiliaire de vente comportant plusieurs glissières de démonstration selon l'une des revendications 1 à 7, caractérisé en ce que les glissières de démonstration (21, 22) sont reliées ensemble par l'intermédiaire de glissières de liaison (23).

9. Auxiliaire de vente selon la revendication 8, caractérisé en ce que les glissières de liaison (23) se trouvent dans l'alignement des glissières de stockage (20).
